# EUROPÄISCHE PATENTSCHRIFT

(11) **EP 0 357 694 B1**
(45) Veröffentlichungstag und Bekanntmachung des Hinweises auf die Patenterteilung: **30.10.1991**
(21) Anmeldenummer: 89901054.0
(22) Anmeldetag: 13.01.1989
(51) Int. Cl.: B05B 7/22, B05B 7/06, H05H 1/34

(54) **VORRICHTUNG ZUM ERZEUGEN EINES SCHUTZGASMANTELS BEIM PLASMASPRITZEN**
DEVICE FOR PRODUCING AN INERT GAS ENVELOPE FOR PLASMA SPRAYING
DISPOSITIF POUR PRODUIRE UNE ENVELOPPE DE GAZ INERTE DE PROTECTION LORS DE PULVERISATION PAR PLASMA

(30) Priorität: 01.02.1988 CH 340/88
(43) Veröffentlichungstag der Anmeldung: 14.03.1990
(73) Patentinhaber: NOVA-WERKE AG, CH-8307 Effretikon (CH)
(72) Erfinder: REITER, Christian, CH-4500 Solothurn (CH)
(74) Vertreter: Bruderer, Werner
(86) Internationale Anmeldenummer: CH8900009
(87) Internationale Veröffentlichungsnummer: WO8907016

(56) Entgegenhaltungen:
- EP-A- 0 163 776
- US-A- 3 470 347

## Beschreibung

Die Erfindung betrifft eine Vorrichtung zum Erzeugen eines Schutzgasmantels beim Plasmaspritzen von Beschichtungsmaterialien mit einer Einrichtung zur Erzeugung des Plasmastrahles, Zuführungen für das Beschichtungsmaterial, einer Spritzstrahldüse und einem konzentrisch um die Spritzstrahldüse angeordneten Gaszuführungskanal für Schutzgas.

Vorrichtungen dieser Art finden als Düsen oder Spritzpistolen bei Plasmaspritzeinrichtungen Verwendung. Das Plasma wird dabei in bekannter Weise, zum Beispiel durch einen elektrischen Lichtbogen und ein Trägergas erzeugt. In das thermische Plasma werden zerstäubte oder pulverförmige Beschichtungsmaterialien eingebracht, und der entstehende Plasmastrahl durch eine Spritzstrahldüse auf das zu beschichtende Werkstück gerichtet. Aus der Amerikanischen Patentschrift Nr. 3 470 347 ist eine derartige Düse bekannt. Dabei ist um eine Spritzstrahldüse ein ringförmiger Schutzgaszuführungskanal angeordnet. Dieser Schutzgaszuführungskanal ist in Richtung des Spritzstrahles offen, und der Schutzgasstrom soll den im Zentrum liegenden Spritzstrahl ringförmig umschliessen. Eine weitere derartige Vorrichtung ist aus der Deutschen Offenlegungsschrift Nr. 2 818 303 bekannt. Bei dieser Vorrichtung ist der Schutzgaszuführungskanal ebenfalls ringförmig und konzentrisch um die Spritzstrahldüse angeordnet. Die Ausströmrichtung des Schutzgases ist jedoch gegen die Fliessrichtung des Spritzstrahles gerichtet, was zu schwer kontrollierbaren Strömungsverhältnissen zwischen Schutzgas und Spritzstrahl führt.

Bei den beschriebenen und weiteren Vorrichtungen zum Plasmaspritzen treten immer wieder Schwierigkeiten auf, da der aus der Düse austretende Spritzstrahl durch verschiedene Einflüsse gestört wird. Es besteht die Gefahr, dass durch Verwirbelung Umgebungsluft in den Spritzstrahl eindringt, und als Folge davon, Teile des Beschichtungsmaterials oxydieren. Dies führt zu einer ungenügenden Qualität der Beschichtung. Unkontrollierte Strömungsverhältnisse zwischen dem Schutzgasmantel und dem Spritzstrahl führen zu Beeinflussungen der Form des Spritzstrahles und können die sich im Aussenbereich des Spritzstrahles befindlichen Beschichtungsmaterialteile soweit abkühlen, dass sie ebenfalls zu einer beträchtlichen Beeinflussung der Qualität der Beschichtung führen. Da die Beschichtungsmaterialien heute auch in pulverförmiger Form in hoher Reinheit und in der gewünschten Zusammensetzung verfügbar sind, führen die beschriebenen Störeinflüsse, auch wenn sie nur in geringem Masse auftreten, zu unerwünschten Qualitätseinbussen der Beschichtungen.

Es ist Aufgabe der vorliegenden Erfindung, eine Vorrichtung zum Erzeugen eines Schutzgasmantels um einen Spritzstrahl zu schaffen, welche die Verwirbelung an der Oberfläche des Spritzstrahles verhindert und die Umgebungsluft zwischen der Spritzdüse und dem zu beschichtenden Werkstück vollständig vom Spritzstrahl fernhält. Im weiteren soll die unzulässige Abkühlung der Aussenbereiche des Spritzstrahles verhindert, und es sollen kontrollierte Strömungsverhältnisse zwischen Schutzgasmantel und Spritzstrahl geschaffen werden.

Diese Aufgabe wird dadurch gelöst, dass an den Gaszuführungskanal eine Schutzgasdüse mit einem Kernhohlraum angeschlossen ist und der Durchmesser und die Länge des Kernhohlraumes der Schutzgasdüse je mindestens zweimal so gross ist wie der Austrittsdurchmesser der Spritzdüse, dieser Kernhohlraum an dem in Strömungsrichtung des Plasmastrahles vorderen Ende über die volle Querschnittsfläche des Schutzgas- und Plasmastrahles offen ist, der Kernhohlraum und damit die Schutzgasdüse an dem in Strömungsrichtung des Plasmastrahles hinteren Ende eine ringförmige und zur Längsachse rotationssymmetrische, mindestens teilweise gekrümmte oder schräge Abschlussfläche aufweist, der Gaszuführungskanal in Strömungsrichtung des Plasmastrahles am hinteren Ende der Schutzgasdüse angeordnet ist, die ringförmige Abschlussfläche der Schutzgasdüse einerseits mit dem Austrittskantenbereich der Spritzdüse verbunden ist und anderseits die hintere Wandung des konzentrisch um die Schutzgasdüse verlaufenden ringförmigen Gaszuführungskanales bildet und die Abschlussfläche mit der gegenüberliegenden Wandung des Gaszuführungskanales einen Düsenkanal bildet, welcher in einer durch die Mittelachse verlaufenden Schnittebene eine zur Mittelachse hin divergierende Querschnittsfläche aufweist.

Eine bevorzugte Ausführungsform der Erfindung ist dadurch gekennzeichnet, dass der durch die Abschlussfläche der Schutzgasdüse und den Gaszuführungskanal gebildete Düsenkanal in Strömungsrichtung des Schutzgases zuerst radial und etwa rechtwinklig zur Längsachse der Schutzgasdüse verläuft, und anschliessend kontinuierlich oder in Stufen in die Strömungsrichtung des Plasmastrahles umgelenkt ist.

Im weiteren besteht eine bevorzugte Ausführungsform darin, dass die Abschlussfläche der Schutzgasdüse im Bereiche der Austrittskante der Spritzdüse zur Längsachse der Düse einen Winkel von 0 bis 60° aufweist, und dieser Winkel in diesem Bereiche entgegen der Strömungsrichtung des Plasmastrahles geneigt ist. Eine weitere Verbesserung der Vorrichtung lässt sich dadurch erreichen, dass am Düsenkanal die Querschnitte senkrecht zur Strömungsrichtung des Schutzgases unabhängig vom radialen Abstand zur Düsenachse gleich gross sind. In einer weiteren bevorzugten Ausführungsform ist vor dem Gaszuführungskanal ein ringförmiger Expansionskanal angeordnet.

Nach der Erfindung ist bei einer in bekannter Weise ausgeführten Spritzdüse oder Spritzpistole konzentrisch um die Spritzstrahldüse, bzw. den Plasmastrahl, die Schutzgasdüse angeordnet mit einem Kernhohlraum, wobei dieser Kernhohlraum im Verhältnis zum Austrittsdurchmesser der Spritzstrahldüse bestimmte Minimalabmessungen und eine speziell geformte hintere Abschlussfläche aufweist. Das Schutzgas wird vorerst in einen ringförmigen Expansionskanal eingeführt und strömt über einen ebenfalls ringförmigen Gaszuführungskanal in den Düsenkanal. Dieser Düsenkanal ist vorerst radial und etwa rechtwinklig zur zentralen Längsachse der Schutzgasdüse gerichtet. In Strömungsrichtung des Schutzgases, d.h. vom Expansionskanal in Richtung der Spritzstrahldüse, wird der Düsenkanal dann kontinuierlich oder in Stufen in die Strömungsrichtung des Spritzstrahles, bzw. Plasmastrahles umgelenkt. Durch diese Umlenkung des Ranales wird das Schutzgas in die gleiche Richtung gelenkt wie der Spritzstrahl. Durch die Umlenkung werden die Schutzgasschichten des Schutzgasmantels, welche zuletzt gegen den Spritzstrahl gerichtet sind, sehr stark beschleunigt und verwirbelungsfrei an die Aussenbereiche des Spritzstrahles angelegt. Während der Zuströmung des Schutzgases von aussen nach innen zum Spritzstrahl wird das Schutzgas erwärmt, wobei die Temperatur des Schutzgases durch bekannte Kühleinrichtungen regulierbar ist. Als Schutzgase können alle bekannten Gase verwendet werden, wobei sich deren Auswahl ebenfalls in bekannter Weise nach dem verwendeten Beschichtungsmaterial und den beim Plasmaspritzen bekannten Zusatzkriterien richtet.

Die Vorteile der erfindungsgemässen Vorrichtung liegen darin, dass durch die erfindungsgemässe Ausgestaltung der Schutzgasmantel keine störenden Einwirkungen auf den Spritzstrahl hat, insbesondere dessen Aussenbereiche nicht aufwirbelt und abkühlt. Durch die Verwirbelungsfreiheit wird auch der.Schutzgasstrom weniger aufgewärmt, und er kann verstärkt zur Kühlung der Beschichtungsoberfläche eingesetzt werden. Dies ermöglicht oft eine Reduktion der Schutzgasmenge, was zu Einsparungen führt. Im weiteren verhindert die gleichmässige und kontrollierte Strömung des Schutzgasmantels den Zutritt von Umgebungsluft zum Spritzstrahl, wodurch sehr hohe Qualitäten der Beschichtung erreicht werden.

Im folgenden wird die Erfindung anhand von Ausführungsbeispielen unter Bezugnahme auf die beiliegenden Zeichnungen näher erläutert. Es zeigen:
Fig. 1 einen Schnitt durch den vorderen Teil einer erfindungsgemässen Plasma-Spritzpistole mit Schutzgasdüse in schematischer Darstellung und
Fig. 2 eine Schutzgasdüse mit einer schrägen Abschlussfläche als Teilschnitt.

Der in Figur 1 dargestellte vordere Teil 1 einer Plasmaspritzpistole ist an eine Plasmaspritzpistole oder Plasmaspritzeinrichtung der bekannten Art angebaut. Die bekannten Einrichtungen zur Bildung des Plasmastrahles 2, welcher aus einem Trägergas und dem geschmolzenen Beschichtungsmaterial besteht sowie die Zuführungen für das Beschichtungsmaterial sind nicht dargestellt. Um eine Spritzstrahldüse 5 ist eine Schutzgasdüse 6 konzentrisch angeordnet, wobei sich die Schutzgasdüse 6 in Strömungsrichtung 25 des Plasmastrahles 2 über den Austrittskantenbereich 11 der Spritzstrahldüse 5 hinaus erstreckt. Die Schutzgasdüse 6 besteht im wesentlichen aus einem Kernhohlraum 26, durch welchen der Plasmastrahl 2 und der diesen umgebenden Schutzgasstrom fliesst, einem ringförmigen Expansionskanal 19, einem Gaszuführungskanal 10 für das Schutzgas und einer Abschlussfläche 9, welche eine Wandung des Düsenkanales 14 bildet. Im dargestellten Beispiel ist der Durchmesser des Kernhohlraumes 26, welcher die Weite des Strömungskanales in der Düse 6 bestimmt, ca. um den Faktor 2,5 mal grösser als der Austrittsdurchmesser der Spritzstrahldüse 5 im Austrittskantenbereich 11. Die Länge der Schutzgasdüse 6 wird vom hintersten Punkt der Abschlussfläche 9 bis zur Austrittskante des Kernhohlraumes 26 am vorderen Ende 7 gemessen und ist im dargestellten Beispiel um ca. den Faktor 5 grösser als der Austrittsdurchmesser der Spritzstrahldüse 5. Die Abschlussfläche 9 ist eine rotationssymmetrische, in der Richtung des hinteren Endes 8 der Schutzgasdüse 6 gekrümmte Ringfläche. Die Abschlussfläche 9 schliesst einerseits an den Austrittskantenbereich 11 der Spritzstrahldüse 5 an und ist anderseits in ihrem Aussenbereich an die hintere Wandung 12 des Gaszuführungskanales 10 angeschlossen. Mit der gegenüberliegenden Wandung 13 des Gaszuführungskanales 10 bilden die Wandung 12 und die Abschlussfläche 9 die Begrenzungsflächen für den Düsenkanal 14. Wird durch die Achse 15 eine Schnittfläche gelegt, so weist die Querschnittsfläche des Düsenkanales 14, welche in dieser Schnittfläche liegt, einen vom Anfangsbereich 16 zum Endbereich 17 hin divergierenden Querschnitt auf.

Das im dargestellten Beispiel verwendete Schutzgas Argon wird der Schutzgasdüse 6 über eine Zuleitung 20 zugeführt. Diese Zuleitung 20 mündet in einen ringförmigen Expansionskanal 19, welcher konzentrisch um die Achse 15 angeordnet ist. In diesem Expansionskanal 19 wird das Schutzgas gleichmässig über den gesamten Umfang verteilt und strömt dann durch den ebenfalls ringförmigen Gaszuführungskanal 10 in den Düsenkanal 14 und von hier parallel zum Plasmastrahl 2 durch den Kernhohlraum 26 gegen das Werkstück 3. Die Anordnung des Gaszuführungskanales 10 zwingt den Schutzgasstrom, vorerst radial gegen die Achse 15, bzw. den Plasmastrahl 2 zu strömen. Im weiteren Verlauf der Strömung wird der Schutzgasstrom in Richtung der Strömung 25 des Plasmastrahles 2 umgelenkt, wobei im ganzen Bereich der Abschlussfläche 9 eine radial gegen die Achse 15 wirkende Komponente erhalten bleibt. Durch diese Führung des Schutzgasstromes erfahren die äusseren Schichten des Schutzgasstromes entlang der Abschlussfläche 9 eine erhebliche Beschleunigung. Durch die gleichzeitige Erwärmung des Schutzgasstromes dehnt sich das Schutzgas aus, und der Schutzgasstrom wird zusätzlich beschleunigt. Als Resultat dieser speziellen Strömungsführung legt sich der Schutzgasstrom praktisch turbulenzfrei an die Aussenbereiche des Plasmastrahles 2 an, und die Aufwirbelung dieser Aussenbereiche wird verhindert. Da bei dieser Anordnung im Strömungskanal 26 und im nachfolgenden Bereich zwischen dem vorderen Ende 7 der Schutzgasdüse 6 und dem Werkstück 3 keine Vermischung zwischen dem Schutzgasmantelstrom und dem Plasmaspritzstrahl 2 stattfindet, kann auch keine Umgebungsluft, welche eventuell in den Schutzgasmantelstrom eindringt an die Aussenbereiche des Plasmastrahles 2 gelangen. Dadurch lässt sich eine ausserordentlich hohe Qualität der Beschichtung 4 auf dem Werkstück 3 erreichen, welche nicht von der Umgebungsluft beeinflusst wird und keine schädlichen Bestandteile aufweist.

In der Spritzstrahldüse 5 sind Kühlkanäle 23, 24 angeordnet, welche die Spritzstrahldüse 5 vor übermässiger Erhitzung schützen. Das Kühlmittel wird diesen Kühlkanälen 23, 24 über die Zuleitung 21 und den Kühlmittelkanal 22 zugeführt. Mittels geeigneter Kühlmittelführung im Kanal 23 und durch Veränderung der Gasmenge lässt sich die Temperatur des Schutzgases im Düsenkanal 14 verändern. Abhängig von der gewünschten Form des Plasmastrahles 2 wird der Abschlussfläche 9 im Bereiche der Austrittskante 11 an der Spritzstrahldüse 5 ein bestimmter Winkel 18 gegeben. Im dargestellten Beispiel beträgt dieser Winkel 18 ca. 20°. Im Düsenkanal 14 lassen sich in Strömungsrichtung des Schutzgases ringförmige Querschnittsflächen abbilden, welche jeweils rechtwinklig zur Strömungsrichtung stehen. Diese Vielzahl von Querschnittsflächen weist unabhängig vom radialen Abstand zur Achse 15 eine gleich grosse Ringfläche auf. Ausgehend von dieser Vorgabe ergibt sich im dargestellten Beispiel auch die gleichmässige trichterförmige Form des Düsenkanales 14.

Figur 2 zeigt eine vereinfachte Ausgestaltung der Abschlussfläche 30 und des Gaszuführungskanales 31. Die Zuleitung für das Schutzgas sowie die Kühlmittelkanäle sind gleich ausgebildet wie zu Figur 1 dargestellt und beschrieben, sind jedoch in Figur 2 zur Vereinfachung nicht dargestellt. Das über die nicht dargestellten Zuleitungen zugeführte Schutzgas wird wiederum in einem Expansionskanal 32 um den ganzen Umfang der Schutzgasdüse 6 verteilt und strömt dann über den ringförmigen Gaszuführungskanal 31 in den Düsenkanal 14. Die Abschlussfläche 30 ist geradlinig an den Austrittskantenbereich 11 der Spritzstrahldüse 5 angeschlossen und bildet in diesem Bereich die Mantelfläche 33 eines Kegelstumpfes. Im weiteren Verlauf ist die Abschlussfläche 30 wieder gleichmässig gekrümmt und an die hintere Wandung 34 des Gaszuführungskanales 31 angeschlossen. Die Abschlussfläche 30 und die gegenüberliegende Wand 35 bilden die Begrenzungsflächen für den Düsenkanal 14. Auch bei dieser Ausführungsform wird das Schutzgas vorerst durch den Gaszuführungskanal 31 radial in Richtung der Mittelachse 15 geführt und dann kontinuierlich in die Strömungsrichtung des Plasmastrahles 2 umgelenkt. Diese Umlenkung bewirkt auch hier den bereits zu Figur 1 beschriebenen Effekt der Beschleunigung des Schutzgasstromes und des turbulenzfreien Anliegens des Schutzgasmantelstromes an die Aussenbereiche des plasmastrahles 2 im Bereiche des Kernhohlraumes 26. Die Wahl der Form der Abschlussfläche 30 sowie des Querschnittsverlaufes im Düsenkanal 14 ist im weiten Bereiche an die parameter des Plasmastrahles 2, wie Strömungsgeschwindigkeit, Temperatur, Zusammensetzung, etc., anpassbar.

## Patentansprüche

1. Vorrichtung zum Erzeugen eines Schutzgasmantels beim Plasmaspritzen von Beschichtungsmaterialien mit einer Einrichtung zur Erzeugung des Plasmastrahles, Zuführungen für das Beschichtungsmaterial, einer Spritzstrahldüse und einem konzentrisch um die Spritzstrahldüse angeordneten Gaszuführungskanal für Schutzgas, dadurch gekennzeichnet, dass an den Gaszuführungskanal (10, 31) eine Schutzgasdüse (6) mit einem Kernhohlraum (26) angeschlossen ist und der Durchmesser und die Länge des Kernhohlraumes (26) der Schutzgasdüse (6) je mindestens zweimal so gross ist wie der Austrittsdurchmesser der Spritzstrahldüse (5), dieser Kernhohlraum (26) an dem in Strömungsrichtung (25) des Plasmastrahles (2) vorderen Ende (7) über die volle Querschnittsfläche des Schutzgas-/Plasmastrahles offen ist, der Kernhohlraum (26) und damit die Schutzgasdüse (6) an dem in Strömungsrichtung des Plasmastrahles (2) hinteren Ende (8) eine ringförmige und zur Längsachse (15) rotationssymmetrische, mindestens teilweise gekrümmte oder schräge Abschlussfläche (9, 30) aufweist, der Gaszuführungskanal (10, 31) in Strömungsrichtung des Plasmastrahles (2) am hinteren Ende (8) der Schutzgasdüse (6) angeordnet ist, die ringförmige Abschlussfläche (9, 30) der Schutzgasdüse (6) einerseits mit dem Austrittskantenbereich (11) der Spritzstrahldüse (5) verbunden ist und anderseits die hintere Wandung (12, 34) des konzentrisch um die Schutzgasdüse (6) verlaufenden ringförmigen Gaszuführungskanales (10, 31) bildet und die Abschlussfläche (9, 30) mit der gegenüberliegenden Wandung (13, 35) des Gaszuführungskanales (10, 31) einen Düsenkanal (14) bildet, welcher in einer durch die Mittelachse (15) verlaufenden Schnittebene eine zur Mittelachse (15) hin divergierende Querschnittsfläche aufweist.

2. Vorrichtung zum Plasmaspritzen nach Patentanspruch 1, dadurch gekennzeichnet, dass der durch die Abschlussfläche (9, 30) der Schutzgasdüse (6) und den Gaszuführungskanal (10, 31) gebildete Düsenkanal (14) in Strömungsrichtung des Schutzgases zuerst radial und etwa rechtwinklig zur Längsachse (15) der Schutzgasdüse (6) verläuft, und anschliessend kontinuierlich oder in Stufen in die Strömungsrichtung (25) des Plasmastrahles (2) umgelenkt ist.

3. Vorrichtung zum Plasmaspritzen nach Patentanspruch 1 oder 2, dadurch gekennzeichnet, dass die Abschlussfläche (9, 30) der Schutzgasdüse (6) im Bereiche der Austrittskante (11) der Spritzstrahldüse (5) zur Längsachse (15) der Düse (5) einen Winkel (18) von 0 bis 60° aufweist, und dieser Winkel (18) in diesem Bereich entgegen der Strömungsrichtung (25) des Plasmastrahles (2) geöffnet ist.

4. Vorrichtung zum Plasmaspritzen nach mindestens einem der Patentansprüche 1 bis 3, dadurch gekennzeichnet, dass am Düsenkanal (14) die Querschnitte senkrecht zur Strömungsrichtung des Schutzgases, unabhängig vom radialen Abstand zur Düsenachse (15) gleich gross sind.

5. Vorrichtung zum Plasmaspritzen nach mindestens einem der Patentansprüche 1 bis 4, dadurch gekennzeichnet, dass vor dem Gaszuführungskanal (10, 31) ein ringförmiger Expansionskanal (19, 32) angeordnet ist.

## Claims

1. A means for producing a gas envelope during plasma spraying of coating materials, the means comprising a device for producing the plasma jet, inlets for the coating material, a spray jet nozzle and a protective-gas supply duct disposed concentrically around the spray jet nozzle, characterised in that a protective gas nozzle (6) having a central cavity (26) is connected to the gas supply duct (10, 31), the diameter and the length of the central cavity (26) in the protective gas nozzle (6) is at least twice as great as the outlet diameter of the spray jet nozzle (5), at the front end (7) in the flow direction (25) of the plasma jet (2) the central cavity (26) is open over the entire cross-sectional area of the protective-gas and plasma jet, at the rear end (8) in the direction of flow of the plasma jet (2) the central cavity (26) and consequently the protective gas nozzle (6) has an at least partly curved or sloping end surface (9, 30) which is annular and axially symmetrical relative to the longitudinal axis (15), the gas supply duct (10, 31) is disposed at the rear end (8) of the protective gas nozzle (6) in the flow direction of the plasma jet (2), the annular end surface (9, 30) of the protective gas nozzle (6) is connected on one side to the outlet edge region (11) of the spray jet nozzle (5) and on the other side forms the rear wall (12, 34) of the annular gas supply duct (10, 31) extending concentrically around the protective gas nozzle (6), and the end surface (9, 30) co-operates with the facing wall (13, 35) of the gas supply duct (10, 31) to form a nozzle duct (14) which has a cross-sectional area which diverges towards the central axis (15) in a sectional plane extending through the central axis (15).

2. Means for plasma spraying according to claim 1, characterised in that, in the direction of flow of the protective gas, the nozzle duct (14) formed by the gas supply duct (10, 31) and the end surface (9, 30) of the protective gas nozzle (6) extends first radially and approximately at right angles to the longitudinal axis (15) of the protective gas nozzle (6), and is then bent continuously or stepwise into the flow direction (25) of the plasma jet (2).

3. Means for plasma spraying according to claim 1 or 2, characterised in that the end surface (9, 30) of the protective gas nozzle (6), near the outlet edge (11) of the spray jet nozzle (5), is at an angle (18) of 0 to 60° to the longitudinal axis of the nozzle (5), and in this region the angle (18) opens against the flow direction (25) of the plasma jet (2).

4. Means for plasma spraying according to at least one of claims 1 to 3, characterised in that at the nozzle duct (14), the cross-sections perpendicular to the flow direction of the protective gas are equal in size, irrespective of the radial distance from the nozzle axis (15).

5. Means for plasma spraying according to at least one of claims 1 to 4, characterised in that an annular expansion duct (19, 32) is disposed in front of the gas supply duct (10, 31).

## Revendications

1. Dispositif pour créer une enveloppe de gaz protecteur dans la projection au plasma de matériaux de revêtement avec un système pour générer le jet plasma, des amenées pour le matériau de revêtement, une tuyère à jet de projection et un canal d'amenée de gaz, pour le gaz protecteur, disposé concentriquement autour de la tuyère à jet de projection, caractérisé en ce qu'une buse à gaz protecteur (6), présentant une cavité centrale (26), est raccordée au canal d'amenée de gaz (10, 31), le diamètre et la longueur de la cavité centrale (26) de la buse à gaz protecteur (6) sont chacun au moins deux fois supérieurs au diamètre de sortie de la tuyère à jet de projection (5), cette cavité centrale (26) est ouverte, à l'extrémité avant (7) dans le sens d'écoulement (25) du jet plasma (2), sur toute l'aire de section droite du jet de gaz protecteur/ plasma, la cavité centrale (26) et par suite la buse à gaz protecteur (6) présentent, à l'extrémité arrière (8) dans le sens d'écoulement du jet plasma (2), une surface terminale (9, 30) de forme annulaire, à symétrie de révolution par rapport à l'axe longitudinal (15) et au moins partiellement courbe ou oblique, le canal d'amenée de gaz (10, 31) est disposé à l'extrémité arrière (8) de la buse à gaz protecteur (6) dans le sens d'écoulement du jet plasma (2), la surface terminale annulaire (9, 30) de la buse à gaz protecteur (6) se raccorde d'une part à la région (11) de.l'arête de sortie de la tuyère à jet de projection (5) et forme d'autre part la paroi arrière (12, 34) du canal d'amenée de gaz (10, 31), de forme annulaire et s'étendant concentriquement autour de la buse à gaz protecteur (6), et la surface terminale (9, 30) constitue, avec ta paroi (13, 35) opposée du canal d'amenée de gaz (10, 31), un canal de buse (14) présentant une aire de section droite qui diverge vers l'axe médian (15) dans un plan de coupe passant par l'axe médian (15).

2. Dispositif pour la projection au plasma selon la revendication 1, caractérisé en ce que la canal de buse (14), constitué par la surface terminale (9, 30) de la buse à gaz protecteur (6) et le canal d'amenée de gaz (10, 31), s'étend d'abord radialement et à peu près à angle droit par rapport à l'axe longitudinal (15) de la buse à gaz protecteur (6), dans le sens d'écoulement du gaz protecteur, et est dévié ensuite de façon continue ou par paliers dans le sens d'écoulement (25) du jet plasma (2).

3. Dispositif pour la projection au plasma selon la revendication 1 ou 2, caractérisé en ce que la surface terminale (9, 30) de la buse à gaz protecteur (6) forme un angle (18) de 0 à 60° avec l'axe longitudinal (15) de la tuyère (5) dans la région de l'arête de sortie (11) de la tuyère à jet de projection (5) et que cet angle (18) s'ouvre, dans cette région, contrairement au sens d'écoulement (25) du jet plasma (2).

4. Dispositif pour la projection au plasma selon au moins une des revendications 1 à 3, caractérisé en ce que les sections droites du canal de buse (14), perpendiculaires au sens d'écoulement du gaz protecteur, sont d'égale grandeur, quelle que soit la distance radiale par rapport à l'axe (15) de la tuyère.

5. Dispositif pour la projection au plasma selon au moins une des revendications 1 à 4, caractérisé en ce qu'un canal d'expansion (19, 32) de forme annulaire est disposé en amont du canal d'amenée de gaz (10, 31).
